# EUROPÄISCHE PATENTSCHRIFT

(11) **EP 0 088 895 B1**
(45) Veröffentlichungstag und Bekanntmachung des Hinweises auf die Patenterteilung: **04.03.1987**
(21) Anmeldenummer: 83101381.8
(22) Anmeldetag: 14.02.1983
(51) Int. Cl.: C07C 69/527, C07C 69/26, C07C 69/007, C07C 69/58, C07C 69/587, C11C 3/00, C11B 5/00, C07C 69/608, A61K 7/48

(54) **Synthetische flüssige Wachsester**
Synthetic liquid wax esters
Esters de cire liquides synthétiques

(30) Priorität: 12.03.1982 DE 3208930
(43) Veröffentlichungstag der Anmeldung: 21.09.1983
(73) Patentinhaber: HÜLS TROISDORF AKTIENGESELLSCHAFT, D-53839 Troisdorf (DE)
(72) Erfinder: Hülsmannn, Hans Leo, Dr., D-5802 Wetter 4 (DE)

## Beschreibung

Die Erfindung betrifft synthetische flüssige Wachsester des Typs Jojobaöl auf der Basis langkettiger Alkenole und Alkensäuren, welche frei von Glycerin und/oder Glycerinderivaten sind.

Das natürliche Jojobaöl wird aus den Früchten verschiedener Wüstenpflanzen aus der Familie der Buxaceen gewonnen, die u. a. in Californien und Mexiko heimisch sind. Das Jojobaöl ist kein fettes Öl im herkömmlichen Sinne, also kein Ester des Glycerins mit Fettsäuren, sondern dem chemischen Aufbau nach ein flüssiges Wachs aus Estern von einfach ungesättigten geradkettigen Alkoholen und Säuren mit Kettenlängen-Maxima bei 20 bis 22 Kohlenstoffatomen.

Die kosmetische Industrie hat steigendes Interesse an Flüssigwachsen vom Jojobatyp, dem jedoch gegenwärtig ein nur sehr geringes Angebot von schwankender Qualität, beispielsweise mit häufig nicht befriedigenden Trübungspunkten, aus Sammelgut von Wildpflanzen gegenübersteht, da die geringe Kultivierung durch Plantagenbau noch keine Erträge liefert.

Die Eigenschaften von Jojobaöl sind ungewöhnlich und stark abweichend von denen fetter Öle ; trotz der ungesättigten Bindung in beiden Esterkomponenten wird das Öl nicht ranzig ; der Zersetzungspunkt liegt bei etwa 300 °C ; das Öl ist durch viele Jahre unverändert haltbar ; die Verträglichkeit auf der Haut und bei innerer Verabreichung ist sehr gut, wobei das Öl nicht verdaubar ist.

Lediglich Spermöl aus den Stirnhöhlen des Pottwals, das neben langkettigen Flüssigwachsen etwa 30 % Fettsäureester des Glycerins enthält, hat zum Teil ähnlich wertvolle Eigenschaften, steht aber künftig nicht mehr in nennenswerten Mengen zur Verfügung. Eine Synthese von Jojobaöl ist mit vertretbaren Kosten bisher nicht möglich.

Demnach bestand die Aufgabe, ein Substitut für natürliches Jojobaöl aus leicht in genügenden Mengen verfügbaren Rohstoffen herzustellen, das das anspruchsvolle Eigenschaftsbild des Naturproduktes aufweist.

Gegenstand der Erfindung sind synthetische flüssige Wachsester des Typs Jojobaöl, bestehend aus Estergemischen aus im wesentlichen äquivalenten Mengen einer ungesättigten Carbonsäure-Komponente a) und einer ungesättigten Alkohol-Komponente b), welche (in Gew.-%)
a) aus a, geradkettigen Fettsäuren zu
   5 bis 95 % einfach ungesättigten C22-Fettsäuren
   0 bis 10 % einfach ungesättigten C20-Fettsäuren
   0 bis 60 % einfach ungesättigten C18-Fettsäuren
   0 bis 25 % zweifach ungesättigten C18-Fettsäuren
   0 bis 8 % dreifach ungesättigten C18-Fettsäuren,
   aus a₂ 0 bis 25 % Additionsprodukten von Acrylsäure an konjugiert zweifach ungesättigte Fettsäuren und
   aus a₃ 0 bis 25 % dimeren Fettsäuren und
b) aus 0 bis 10 % ungesättigten C12 Fettalkoholen
   0 bis 15 % ungesättigten C14 Fettalkoholen
   0 bis 40 % ungesättigten C16 Fettalkoholen
   50 bis 95 % ungesättigten C18 Fettalkoholen
   0 bis 10 % ungesättigten C20 Fettalkoholen
   0 bis 10 % ungesättigten C22 Fettalkoholen,

   worin alle Bestandteile von a) und b) jeweils 100 % ergeben bestehen.

Die flüssigen Wachsester enthalten in der Komponente der ungesättigten Alkohole, bis auf zufällig anwesende Verunreinigungen, einfach ungesättigte geradkettige primäre Alkohole, welche technisch durch Hochdruckhydrierung von ungesättigten Fettsäuren hergestellt werden. Ein Gehalt von Octade- cen-1-oi soll stets vorhanden sein, wobei der Gehalt der übrigen primären Alkohole und die Lage der Doppelbindung, in Abhängigkeit von den bei der Hydrierung verwendeten Ausgangsstoffen, verschieden sein können. Bevorzugt sind weiterhin Gehalte der C14-, C16-, und C20-Alkohole (Tetradecen-1-ol, Hexadecen-l-ol und Eicosen-1-ol) anwesend, sehr bevorzugt die C14-Alkohole in Mengen von 2 bis 15 % und die C16-Alkohole in Mengen von 2 bis 40 %.

Die Komponente der ungesättigten Carbonsäuren kann nur aus geradkettigen Monocarbonsäuren der Komponente a₁ oder zusätzlich aus den Säuren der Komponenten a₂ und/oder a₃ bestehen.

In der Komponente a, soll stets die einfach ungesättigte C22·Säure (Docosensäure) vorhanden sein, wobei Isomere mit Lage der Doppelbindung an verschiedener Stelle vorkommen, unter denen die 13-cis-Docosensäure (13c-C22 : 1), d. h. die Eruksäure wesentlicher Bestandteil ist. In den einfach ungesättigten C20-Fettsäuren ist die 9-cis-Eicosensäure (9c-C20 : 1) und in den ungesättigten C18-Fettsäuren die 9-cis-Octadecensäure (9c-C18 1) der jeweilig häufigste Bestandteil. Die übrigen Bestandteile der Komponente a, sowie die Komponenten a₂ und a₃ dienen besonders zur Einstellung und Variation wichtiger Eigenschaften wie der Jodzahl, der Viskosität oder der Trübungspunkte. Als zweifach ungesättigte C18-Fettsäure kann besonders die 9cis, 12cis-octadecadiensäure (9c, 12c-C18: 2) und als dreifach ungesättigte Säure die 9cis, 12cis, 15cis-Octadecatriensäure (9c, 12c, 15c-C18 : 3), jedoch ebenfalls deren Isomere mit anderer Lage der Doppelbindungen dienen.

Je nach Wahl der handelsmäßigen ungesättigten Alkohole und der Carbonsäuren sind Verunreinigungen, besonders gesättigte Alkohole und gesättigte Carbonsäuren in Anteilen bis etwa 3 Gew.-% häufig nicht vermeidbar, jedoch unschädlich.

Als Komponente a₂ können in Mengen von 0 bis 25 % C21-Dicarbonsäuren enthalten sein, die durch Addition nach Diels-Alder von Acrylsäure an die konjugierte Doppelbindung besonders der Linolsäure entstehen. Hauptbestandteile der Additionsprodukte sind die 6-Carboxy-4-hexyl-2-cyclohexen-octansäure-1 der Formel und die 5-Carboxy-4-hexyl-2-cyclohexen-octensäure-1 der Formel (B. F. Ward et al : J. Am. Oil Chem. Soc. Vol 52, no. 7 (1975) p. 219-224). Als Komponente a₃ können die sogenannten « dimeren Fettsäuren •, nämlich die nach z. B. E. H. Pryde : Fatty Acids, Copyright 1979 by the American Oil Chemists Society durch alkalisch katalytische Behandlung bestimmter Fettsäuren entstehenden Kondensationsprodukte von Fettsäuren enthalten sein. Hauptbestandteile sind acyclische, monocyclishe und bicyclische Säuren der Typen neben denen weitere Bestandteile, darunter kleiner Anteile von Trimerisierungsprodukten sowie unveränderte und isomerisierte Fettsäuren enthalten sind.

Die synthetischen flüssigen Wachsester sind bevorzugt neutrale Ester mit geringer Säurezahl im Bereich von 0 bis 5 und geringer Hydroxylzahl im Bereich von 0 bis 10.

Wenn gewollt, können jedoch durch geringe Abweichung von der Äquivalenz der Carboxylgruppen und der Hydroxylgruppen in den Komponenten a) und b) auch Ester mit Gehalten von Carboxyl- oder Hydroxylgruppen hergestellt werden.

Soweit bei der Veresterung ein Überschuß von Alkoholen zweckmäßig ist, kann nach der Veresterung durch Umsetzung mit z. B. Acetanhydrid, der Überschuß von Hydroxylgruppen verestert werden, so daß dann Acetylreste in Mengen von 0 bis 5 Gew.-% im Produkt enthalten sind.

Die Herstellung der synthetischen flüssigen Wachsester erfolgt durch Veresterung von Mischungen von Säuren der Komponente a) mit Mischungen der Komponenten b) nach an sich bekannter Verfahrensweise. Die Komponenten a) und b) können in äquivalenten Mengen, bezogen auf den Gehalt an Carboxyl- und Hydroxylgruppen eingesetzt werden, oder zunächst einen Überschuß einer Komponente aufweisen, um die Veresterung zu beschleunigen. Nicht veresterte Ausgangsstoffe können nach der Reaktion abdestilliert bzw. durch Raffination mit Säuren oder Basen entfernt oder durch die genannte Umsetzung mit Acetanhydrid als Acetylderivate im Produkt verbleiben.

Als Katalysatoren werden die üblichen Veresterungskatalysatoren, vorzugsweise Zinksalze, wie Zinkacetat, oder organische Titansäurederivate, wie Tetrabutyl-titanat in Mengen von 0,05 bis 2 Gew.-%, bezogen auf das Gewicht der Ausgangsstoffe, verwendet. Die Raktion wird bei Temperaturen im Bereich von 120 bis 200 °C, vorzugsweise bei 140 bis 160 °C, unter Ausschluß von Sauerstoff, vorzugsweise in Stickstoffatmosphäre, durchgeführt. Zur beschleunigten Entfernung des Reaktionswassers kann ein Schleppmittel, beispielsweise Xylol, zugegeben werden. Nach Abscheidung der berechneten Menge Wasser wird das ggf. zugesetzte Schleppmittel und nicht veresterte Ausgangsstoffe, soweit neutrale Ester hergestellt werden, entfernt und in üblicher Weise raffiniert, desodoriert, gebleicht und getrocknet.

Die synthetischen Wachsester stimmen überraschend mit dem anspruchsvollen Eigenschaftsbild, das singulär unter den in der Natur vorkommenden Estern ist, trotz abweichender chemischer Zusammensetzung bis zur Verwechselbarkeit bei darauf abgestimmten Produktchargen überein, und übertreffen das Naturprodukt in wesentlichen und charakteristischen Eigenschaften. Vorteile ergeben sich besonders durch die hohe Jodzahl, geringe Peroxidzahl, niedrige Viskosität und niedrige Trübungspunkte. Besonders hervorzuheben ist, daß die Produkte gemäß der Erfindung nicht ranzig werden, sehr gut hautverträglich sind und hautpflegende Eigenschaften aufweisen, und mit LD50-Werten von über 20 g/kg so untoxisch sind, daß sie als Bestandteil von Diätnahrung - da schlecht verdaulich und von nur geringem Nährwert - dienen können. Der Molekularaufbau ist ungewöhnlich stabil mit einer Temperaturbeständigkeit über 300 °C, großer Beständigkeit gegen Sauerstoff auch bei hohen Temperaturen durch sehr geringe Peroxidzahlen und hoher Beständigkeit gegen enzymatische Angreifbarkeit bei der Anwesenheit von Wasser oder Hydrolasen. Die Wachsester enthalten keine Kohlenwasserstoffe, Steroide, Sterole, freie Alkohole bzw. Säuren oder andere Begleitstoffe, welche in physiologischer und toxikologischer Hinsicht, beispielsweise als Allergene oder Ekzematogene bedenklich sein könnten. Die Produkte können einerseits an die charakteristischen Eigenschaften des natürlichen Jojobaöls, oder sogar an besonders hochwertige Partien, völlig angeglichen werden, andererseits sind diese Eigenschaftswerte so variierbar, daß für ausgewählte Anwendungszwecke die Eigenschaften besser als das Naturprodukt anpaßbar sind. Besonders hinsichtlich der Jodzahl, einer geringen Peroxidzahl, geringer Viskosität und den bis zu 10 °C tiefer liegenden Trübungspunkten wird das Naturprodukt übertroffen. Gegenüber einem synthetischen Symmetrischen Ester aus einfach ungesättigtem C20-Alkohol und einfach ungesättigter C20-Fettsäure, der unterhalb 18 °C nicht homogen ist, zeigen die erfindungsgemäßen Wachsester ebenfalls Vorteile der Trübungspunkte, die bis zu 10 °C niedriger liegen. Die erfindungsgemäßen Produkte können daher natürliches Jojobaöl in allen Zubereitungen ersetzen sowie auch natürliches Spermöl, dem gegenüber der Vorteil der Freiheit von Lipiden d. h. Glycerinestern besteht.

Die flüssigen Wachsester können beispielsweise Grund- oder Hilfsstoffe in kosmetischen Formulierungen, wie Cremes, Lotionen, Haut- und Haarölen, Shampoos, Sonnenschutzmitteln, Lippenstiften, Deodorants und Seifen, für diätetische Zubereitungen, ferner Vehikel in pharmazeutischen Präparaten, sein. Sie können mit den pflanzlichen, tierischen und synthetischen Ölen, Fetten und Wachsen zusammen verarbeitet werden, beispielsweise zu sehr stabilen W/O- oder O/W-Emulsionen. Sie besetzen ein hervorragendes Schmierverhalten und sind deshalb als solche oder als Komponenten legierter Schmiermittel-Systeme einzusetzen. Sie können ferner chemisch in vielfacher Weise modifiziert und zu wertvollen Folgeprodukten für technische Anwendungen, etwa bei der spanabhebenden oder pressenden bzw. walzenden Verarbeitung, umgesetzt werden. Durch Hydrierung können Wachse von halbfester bis fester Konsistenz, durch Anlagerung von Schwefel Hochdruckschmiermittel, durch Epoxydierung, Chlorierung oder Isomerisierung Zwischenprodukte verschiedener Art erzeugt werden.

Um die Stabilität der Produkte gegen oxidativen Angriff noch zu steigern, können unbedenkliche Antioxidantien wie 2(3)-tert.-Butyl-4-hydroxyanisol oder -toluol TBHA bzw. BHT in Mengen von 0 bis 1 Gew.-% eingelöst werden. So stabilisierte Produkte sind nach 200 Stunden Begasung mit Luft in feinstperligem Strom bei 90 °C in der Peroxidzahl, in Farbe und sensorischen Eigenschaften praktisch unverändert.

Weiterer Gegenstand der Erfindung ist die Verwendung der Produkte als Substitute für Jojobaöl.

In einem beheizten Dreihals-Kolben, welcher mit Thermometer, Rührer, Rückflußkühler und Wasserabscheider ausgerüstet ist, wird 1 Mol eines Gemisches der Säuren mit der unter S 1 bis S 6 genannten Zusammensetzung mit 0,9 bis 1,1 Mol eines Gemisches der Alkohole der Zusammensetzung A 1 bis A 3 unter Zugabe von 100 ml trockenem Xylol als Schleppmittel und 0,1 Gew.-% Zinkacetat unter Stickstoff auf 140 bis 160 °C erhitzt, während das Schleppmittel rückfließend das Reaktionswasser aus dem Ansatz entfernt.

Die Säuregemische sind wie folgt (Angaben in Gew.-%) zusammengesetzt, wobei die Säuren cis-Konfiguration haben und überwiegend an der in der Beschreibung jeweils genannten Position liegen :
(Siehe Tabelle Seite 5 f.)

Die Alkoholgemische sind wie folgt zusammengesetzt (Gew.%)

Nach im Mittel 6 Stunden ist die berechnete Menge Wasser angefallen. Schleppmittel und Raktanden-Überschuß werden in Vakuum abdestilliert. Der Rohester wird mit Wasser extrahiert, mittels Bicarbonat- oder Sodalösung entsäuert, ggf. mit einer der Hydroxylzahl des Rohesters äquivalenten Menge Acetanhydrid acetyliert, mit Wasser neutral gewaschen, mittels Aktivkohle und/oder Bleicherden gebleicht, desodoriert und getrocknet. Die Ausbeuten an Ester sind annähernd quantitativ, bezogen auf die im Unterschuß eingesetzte Komponente.

Die erhaltenen Ester und ihre Eigenschaften sind in der folgenden Tabelle aufgelistet.

Darin bedeuten S1/A1 und die folgenden Zusammensetzungen jeweils neutrale Ester aus den genannten Komponenten. Die Viskositäten werden in mm²/sec. gemessen.
(Siehe Tabelle Seite 6 f.)

## Patentansprüche (Patentansprüche für folgende(n) Vertragsstaat(en) : BE, CH, DE, FR, GB, IT, LI, LU, NL, SE)

1. Synthetische flüssige Wachsester, bestehend aus Estergemischen aus im wesentlichen äquivalenten Mengen einer ungesättigten Carbonsäure-Komponente a) und einer ungesättigten Alkohol-Komponente b), welche
a) aus a, geradkettigen Fettsäuren zu
5 bis 95 % einfach ungesättigten C22-Fettsäuren
0 bis 10 % einfach ungesättigten C20-Fettsäuren
0 bis 60 % einfach ungesättigten C18-Fettsäuren
0 bis 25 % zweifach ungesättigten C18-Fettsäuren
0 bis 8 % dreifach ungesättigten C18-Fettsäuren,
aus a₂ 0 bis 25 % Additionsprodukten von Acrylsäure an konjugiert zweifach ungesättigte Fettsäuren und
aus a₃ 0 bis 25 % dimeren Fettsäuren und
b) aus 0 bis 10 % ungesättigten C12 Fettalkoholen
0 bis 15 % ungesättigten C14 Fettalkoholen
0 bis 40 % ungesättigten C16 Fettalkoholen
50 bis 95 % ungesättigten C18 Fettalkoholen
0 bis 10 % ungesättigten C20 Fettalkoholen
0 bis 10 % ungesättigten C22 Fettalkoholen,
worin alle Bestandteile von a) und b) jeweils 100 Gew.-Teile ergeben, bestehen.

2. Synthetische flüssige Wachsester nach Anspruch 1, dadurch gekennzeichnet, daß in der Komponente b) 2 bis 15 % ungesättigte C14-Fettalkohole und/oder 2 bis 40 % ungesättigte C16-Fettalkohole enthalten sind.

3. Synthetische flüssige Wachsester nach einem der Ansprüche 1 oder 2, dadurch gekennzeichnet, daß Acetylreste in Mengen von 0 bis 5 Gew.-% im Produkt enthalten sind.

4. Synthetische flüssige Wachsester nach mindestens einem der Ansprüche 1 bis 3, dadurch gekennzeichnet, daß sie zusätzlich Antioxidantien enthalten.

5. Verwendung der synthetischen flüssigen Wachsester nach einem der Ansprüche 1 bis 4 als Grund-oder Hilfsstoffe in kosmetischen Formulierungen, diätischen Zubereitungen oder pharmazeutischen Präparaten.

## Patentansprüche (Patentansprüche für folgende(n) Vertragsstaat(en) : AT)

1. Verfahren zur Herstellung von synthetischen flüssigen Wachsestern, bestehend aus Estergemischen aus im wesentlichen äquivalenten Mengen einer ungesättigten Carbonsäure-Komponente a) und einer ungesättigten Alkohol-Komponente b), welche
a) aus aᵢ geradkettigen Fettsäuren zu
5 bis 95 % einfach ungesättigten C22-Fettsäuren
0 bis 10 % einfach ungesättigten C20-Fettsäuren
0 bis 60 % einfach ungesättigten C18-Fettsäuren
0 bis 25 % zweifach ungesättigten C18-Fettsäuren
0 bis 8 % dreifach ungesättigten C18-Fettsäuren,
aus a₂ 0 bis 25 % Additionsprodukten von Acrylsäure an konjugiert zweifach ungesättigte Fettsäuren und
aus a₃ 0 bis 25 % dimeren Fettsäuren und
b) aus 0 bis 10 % ungesättigten C12 Fettalkoholen
0 bis 15 % ungesättigten C14 Fettalkoholen
0 bis 40 % ungesättigten C16 Fettalkoholen
50 bis 95 % ungesättigten C18 Fettalkoholen
0 bis 10 % ungesättigten C20 Fettalkoholen
0 bis 10 % ungesättigten C22 Fettalkoholen,
worin alle Bestandteile von a) und b) jeweils 100 Gew.-Teile ergeben, bestehen, durch gemeinsame Veresterung der Komponenten a und b.

2. Verfahren nach Anspruch 1, dadurch gekennzeichnet, daß in der Komponente b) 2 bis 15 _{%} ungesättigte C14-Fettalkohole und/oder 2 bis 40 % ungesättigte C16-Fettalkohole enthalten sind.

3. Verfahren nach einem der Ansprüche 1 oder 2, dadurch gekennzeichnet, daß Acetylreste in Mengen von 0 bis 5 Gew.-% im Produkt enthalten sind.

4. Verfahren nach mindestens einem der Ansprüche 1 bis 3, dadurch gekennzeichnet, daß das Produkt zusätzlich Antioxidantien enthält.

5. Verwendung der synthetischen flüssigen Wachsester nach einem der Ansprüche 1 bis 4 als Grund-oder Hilfsstoffe in kosmetischen Formulierungen, diätischen Zubereitungen oder pharmazeutischen Präparaten.

## Claims (Claims for the following Contracting State(s) : BE, CH, DE, FR, GB, IT, LI, LU, NL, SE)

1. Synthetic liquid wax esters consisting of ester mixtures of, in essentially equivalent amounts, an unsaturated carboxylic acid component a) and an unsaturated alcohol component b), which consist
a) of a, straigth chain fatty acids in amounts of
5 to 95 % of singly-unsaturated C22 fatty acids
0 to 10 % of singly-unsaturated C20 fatty acids
0 to 60 % of singly-unsaturated C18 fatty acids
0 to 25 % of doubly-unsaturated C18 fatty acids
0 to 8 % of triply-unsaturated C18 fatty acids,
of a₂ 0 to 25 % of addition products of acrylic acid on conjugated doubly-unsaturated fatty acids and
of a3 0 to 25 % of dimerised fatty acids and
b) of 0 to 10 % of unsaturated C12 fatty alcohols
0 to 15 % of unsaturated C14 fatty alcohols
0 to 40 % of unsaturated C16 fatty alcohols
50 to 95 % of unsaturated C18 fatty alcohols
0 to-10 % of unsaturated C20 fatty alcohols
0 to 10 % of unsaturated C22 fatty alcohols,
wherein all of the components of a) and b) yield 100 parts by weight.

2. Synthetic liquid wax esters according to claim 1, characterised in that 2 to 15 % of unsaturated C14 fatty alcohols and/or 2 to 40 % of unsaturated C16 fatty alcohols are contained in component b).

3. Synthetic liquid wax esters according to one of claims 1 or 2, characterised in that acetyl residues are present in the product in amounts of 0 to 5 % by weight.

4. Synthetic liquid wax esters according to at least one of claims 1 to 3, characterised in that they additionally contain antioxidants.

5. Use of synthetic liquid wax esters according to one of claims 1 to 4 as basic substances or auxiliary substances in cosmetic formulations, dietetic preparations or pharmaceutical preparations.

## Claims (Claims for the following Contracting State(s) : AT)

1. Process for the preparation of synthetic liquid wax esters consisting of ester mixtures of, in essentially equivalent amounts, an unsaturated carboxylic acid component a) and an unsaturated alcohol component b), which consist
a) of a, straight chain fatty acids in amounts of
5 to 95 % of singly-unsaturated C22 fatty acids
0 to 10 % of singly-unsaturated C20 fatty acids
0 to 60 % of singly-unsaturated C18 fatty acids
0 to 25 % of doubly-unsaturated C18 fatty acids
0 to 8 % of triply-unsaturated C18 fatty acids,
of a₂ 0 to 25 % of addition products of acrylic acid on conjugated doubly-unsaturated fatty acids and
of a3 0 to 25 % of dimerised fatty acids and
b) of 0 to 10 % of unsaturated C12 fatty alcohols
0 to 15 % of unsaturated C14 fatty alcohols
0 to 40 % of unsaturated C16 fatty alcohols
50 to 95 % of unsaturated C18 fatty alcohols
0 to 10 % of unsaturated C20 fatty alcohols
0 to 10 % of unsaturated C22 fatty alcohols,
wherein all of the components of a) and b) yield 100 parts by weight, by joint esterification of components a) and b).

2. Process according to claim 1, characterised in that 2 to 15 % of unsaturated C14 fatty alcohols and/or 2 to 40 % of unsaturated C16 fatty alcohols are contained in component b).

3. Process according to one of claims 1 or 2, characterised in that acetyl residues are present in the product in amounts of 0 to 5 % by weight.

4. Process according to at least one of claims 1 to 3, characterised in that the product additionnally contains antioxidants.

5. Use of synthetic liquid wax esters according to one of claims 1 to 4 as basic substances or auxiliary substances in cosmetic formulations, dietetic preparations or pharmaceutical preparations.

## Revendications (Revendications pour l'(les) Etat(s) contractant(s) suivant(s) : BE, CH, DE, FR, GB, IT, LI, LU, NL, SE)

1. Esters cireux liquides synthétiques, constitués de mélanges d'esters de quantités essentiellement équivalentes d'un composant acide carboxylique insaturé a) et d'un composant alcool insaturé b) qui sont constitués :
a) de a, acides gras à chaîne linéaire à raison de
5 à 95 % d'acides gras en C22 à insaturation unique
0 à 10 % d'acides gras en C20 à insaturation unique
0 à 60 % d'acides gras en C18 à insaturation unique
0 à 25 % d'acides gras en C18 à double insaturation
0 à 8% d'acides gras en C18 à triple insaturation
de a₂ : 0 à 25 % de produits d'addition de l'acide acrylique à des acides gras à 2 insaturations conjuguées et
de a₃ : 0 à 25 % d'acides gras dimères et
b) de 0 à 10 % d'alcools gras en C12 insaturés
0 à 15 % d'alcools gras en C14 insaturés
0 à 40 % d'alcools gras en C16 insaturés
50 à 95 % d'alcools gras en C18 insaturés
0 à 10 % d'alcools gras en C20 insaturés
0 à 10 % d'alcools gras en C22 insaturés
la somme de tous les constituants de a) et b) donnant dans chaque cas 100 parties en poids.

2. Esters cireux liquides synthétiques, selon la revendication 1, caractérisé en ce que dans le composant b) sont contenus 2 à 15 % d'alcools gras en C14 insaturés et/ou 2 à 40 % d'alcools gras en C16 insaturés.

3. Esters cireux liquides synthétiques, selon la revendication 1 ou 2, caractérisé en ce que des radicaux acétyles sont contenus dans le produit en quantités de 0 à 5 % en poids.

4. Esters cireux liquides synthétiques, selon l'une au moins des revendications 1 à 3, caractérisé en ce qu'ils contiennent en outre des antioxydants.

5. Emploi des esters cireux liquides synthétiques selon l'une des revendications 1 à 4 comme matières de base ou comme matières auxiliaires dans des compositions cosmétiques, des préparations diététiques ou des préparations pharmaceutiques.

## Revendications (Revendications pour l'(les) Etat(s) contractant(s) suivant(s) : AT)

1. Procédé de préparation d'esters cireux liquides synthétiques constitués de mélanges d'esters de quantités essentiellement équivalentes d'un composant acide carboxylique insaturé a) et d'un composant alcool insaturé b) qui sont constitués :
a) de a₁ acides gras à chaîne linéaire à raison de
5 à 95 % d'acides gras en C22 à insaturation unique
0 à 10% d'acides gras en C20 à insaturation unique
0 à 60 % d'acides gras en C18 à insaturation unique
0 à 25% d'acides gras en C18 à double insaturation
0 à 8 % d'acides gras en C18 à triple insaturation
de a₂ : 0 à 25 % de produits d'addition de l'acide acrylique à des acides gras à 2 insaturations conjuguées et
de a₃ : 0 à 25 % d'acides gras dimères et
b) de 0 à 10 % d'alcools gras en C12 insaturés
0 à 15 % d'alcools gras en C14 insaturés
0 à 40 % d'alcools gras en C16 insaturés
50 à 95 % d'alcools gras en C18 insaturés
0 à 10 % d'alcools gras en C20 insaturés
0 à 10 % d'alcools gras en C22 insaturés
la somme de tous les constituants de a) et b) donnant dans chaque cas 100 parties en poids, par estérification commune des composants a et b.

2. Procédé selon la revendication 1, caractérisé en ce que dans le composant b) sont contenus 2 à 15 % d'alcools gras en C14 insaturés et/ou 2 à 40 % d'alcools gras en C16 insaturés.

3. Procédé selon la revendication 1 ou 2, caractérisé en ce que des radicaux acétyles sont contenus dans le produit en quantité de 0 à 5 % en poids.

4. Procédé selon au moins l'une des revendications 1 à 3, caractérisé en ce que le produit contient en outre des antioxydants.

5. Emploi des esters cireux liquides synthétiques selon l'une des revendications 1 à 4 comme matières de base ou comme matières auxiliaires dans des compositions cosmétiques, des préparations diététiques ou des préparations pharmaceutiques.
